# EUROPÄISCHE PATENTSCHRIFT

(11) **EP 0 075 709 B1**
(45) Veröffentlichungstag und Bekanntmachung des Hinweises auf die Patenterteilung: **08.04.1987**
(21) Anmeldenummer: 82107490.3
(22) Anmeldetag: 17.08.1982
(51) Int. Cl.: H01J 49/44, G01R 31/28

(54) **Spektrometer zum Nachweis der von einer Elektronensonde auf einer Probe ausgelösten Sekundärelektronen**
Spectrometer for detecting secondary electrons produced by an electron probe from a target
Spectromètre pour detecter des électrons secondaires engendrés sur un échantillon par une sonde à électrons

(30) Priorität: 30.09.1981 DE 3138929
(43) Veröffentlichungstag der Anmeldung: 06.04.1983
(73) Patentinhaber: SIEMENS AKTIENGESELLSCHAFT, 80333 München (DE)
(72) Erfinder: Feuerbaum, Hans-Peter, Dipl.-Phys., D-8000 München 83 (DE)

## Beschreibung

Die Erfindung betrifft ein Spektrometer zum Nachweis der von einer Elektronensonde auf einer Probe ausgelösten Sekundärelektronen nach dem Oberbegriff des Anspruchs 1.

Die Potentialmessung an einer Probe mit einer Elektronensonde erfordert ein Spektrometer, das zur Messung der Sekundärelektronen-Energie verwendet wird.

Die bisher verwendete Spektrometeranordnung ist in der Literatur beschrieben (H.P. Feuerbaum, "VLSI Testing Using The Electron Probe", SEM/1979, SEM Inc. AMF O'HARE IL 60666, 285 - 296). Die an der Probe ausgelösten Sekundärelektronen durchlaufen dabei ein Absaugfeld und werden anschließend in einem homogenen Gegenfeld gebremst. Dieses bekannte Gegenfeldspektrometer liefert eine integrale Energieverteilung. Dabei wird jedoch die Winkelverteilung der Sekundärelektronen nicht berücksichtigt. Diese Winkelverteilung kann jedoch durch elektrostatische Mikrofelder an der Probenoberfläche verändert werden, d.h. ändert sich das Potential am Meßpunkt, so ändert sich auch das lokale Mikrofeld an der Probenoberfläche und damit auch die Winkelverteilung der Sekundärelektronen. Da das Sekundärelektronen-Spektrometer die Änderung der Winkelverteilung der Sekundärelektronen nicht sieht, treten bei der bekannten Anordnung Meßfehler von ca. 5-10 % auf.

Der vorliegenden Erfindung liegt die Aufgabe zugrunde, ein bezüglich der Meßgenauigkeit verbessertes Sekundärelektronen-Spektrometer der eingangs genannten Art anzugeben.

Diese Aufgabe wird erfindungsgemäß druch ein Sekundärelektronen-Spektrometer der eingangs genannten Art gelöst, welches die kennzeichnenden Merkmale des Anspruchs 1 aufweist.

Außer einer erhöhten Meßgenauigkeit wird mit einer erfindungsgemäßen Sekundärelektronen-Spektrometeranordnung auch die Meßempfindlichkeit verbessert.

Ausgestaltungen und Vorteile der Erfindung sind in den Unteransprüchen, der Beschreibung und der Zeichnung dargestellt.

Die Figur zeigt eine erfindungsgemäße Sekundärelektronen-Spektrometeranordnung.

Das in der Figur dargestellte Sekundärelektronen-Spektrometer wurde konzipiert, um die Nachweiswahrscheinlichkeit für die unter größeren Winkeln relativ zur Primärstrahlachse emittierten Sekundärelektronen deutlich zu erhöhen gegenüber Anordnungen mit ebenen Gegenfeldelektroden. Die erfindungsgemäße Verbesserung kann daher vorteilhafterweise an einem Sekundärelektronen-Spektrometer eines Elektronenstrahl-Meßgerätes vorgenommen werden, wie es aus der Veröffentlichung von H.P. Feuerbaum bekannt ist. Die Sekundärelektronen werden bei einem erfindungsgemäßen Sekundärelektronen-Spektrometer von einem Absaugfeld AI hoher Feldstärke von der Probe abgesaugt. Dieses Absaugfeld A1 befindet sich zwischen dem Gitter G1 und der Probe PR. Die Meßpunkte auf der Probe PR befinden sich im nicht aktivierten Zustand üblicherweise auf dem Potential 0, während, wie ebenfalls aus der genannten Literaturstelle bekannt ist, das Gitter G1 auf einem hohen Potential liegt, z. B. 600 V. Nach Durchlaufen des Absaugfeldes A1 durchlaufen die Sekundärelektronen zwischen den beiden Gittern G1 und G2 ein bremsendes Gegenfeld BF. Das Gitter G2 liegt, wie ebenfalls aus der genannten Literaturstelle bekannt ist, wiederum in etwa auf demselben Potential wie die Meßpunkte auf der Probe PR im nicht aktivierten Zustand.

Das bremsende Gegenfeld BF zwischen den Gittern G1 und G2 ist so beschaffen, daß es nur die vorhergehende Beschleunigung des Absaugfeldes A1 in etwa aufhebt. Alle Sekundärelektronen SE können damit das Gitter G2 durchlaufen und haben dann eine Winkelverteilung, die mit der Winkelverteilung der Sekundärelektronen SE an der Probenoberfläche identisch ist. Die Energieverteilung der Sekundärelektronen SE wird dann mit Hilfe des halbkugelförmigen Gitters G3 gemessen, das bei dem in der Figur dargestellten Ausführungsbeispiel auf einem Potential von etwa -7 V liegt. Über eine weitere Gitteranordnung G4 werden die Sekundärelektronen SE im Absaugfeld A2 sodann zum Detektor beschleunigt. Die Gitteranordnung G4 wird in etwa mit derselben Spannung betrieben wie bei dem in der genannten Literaturstelle beschriebenen Sekundärelektronen-Spektrometer. Das Sekundärelektronen-Spektrometer ist noch mit einer Abschirmung AB versehen. Der Primärelektronenstrahl PE trifft auf die Probe PR auf und erzeugt Sekundärelektronen SE mit einer vom Potential am Meßpunkt auf der Probenoberfläche abhängigen bestimmten Winkelverteilung.

Die Erfindung eignet sich besonders für die quantitative Potentialmessung an integrierten Schaltungen mit einer Elektronensonde.

Wesentlich für die Erfindung ist zuerst bei dem in der Figur dargestellten Ausführungsbeispiel der Erfindung die Projektion der an der Probenoberfläche vorliegenden Winkelverteilung der Sekundärelektronen SE, welche vom Potential des Meßpunktes an der Probenoberfläche abhängt, auf die Ebene des Gitters G2, wobei die Sekundärelektronen SE im wesentlichen dieselbe dreidimensionale Impulsverteilung aufweisen wie am Meßpunkt auf der Probenoberfläche zur Zeit der Erzeugung der Sekundärelektronen SE durch den Primärelektronenstrahl PE. Ebenso wesentlich für die Erfindung ist, daß die Sekundärelektronen SE mit dieser dreidimensionalen Impulsverteilung nach Durchlaufen des Gitters G2 so beschleunigt werden, daß eine Änderung der Winkelverteilung durch eine Potentialänderung am Meßpunkt auf der Probenoberfläche die Messung der Energieverteilung der Sekundärelektronen SE im Detektor nicht verfälscht. Im Gegenfeld GF zwischen dem Gitter G2 und dem halbkugelförmigen Gitter G3 werden die Sekundärelektronen SE abgebremst. Die am Gitter G3 anliegende Spannung von etwa -7 V ist hierbei so gewählt, daß Sekundärelektronen SE, die an Meßpunkten (Leiterbahnen) an denen eine Spannung von etwa 8 V anliegt, ausgelöst werden, gerade noch in das Absaugfeld A2 der Gitteranordnung G4 und schließlich zum Detektor gelangen können.

Die Erfindung ist selbstverständlich nicht auf die in der Figur gezeigte Ausführungsanordnung beschränkt. So können beispielsweise die Wirkungen der Gitter G1, G2, G3 auch durch lediglich zwei in bestimmter Weise geformte Gitter erzielt werden, wobei das erste Gitter als Absauggitter und das zweite Gitter als Bremsgitter ausgestaltet ist.

## Patentansprüche

Spektrometer zum Nachweis der von einer Elektronensonde auf einer Probe (PR) ausgelösten Sekundärelektronen (SE) mit einer Absaugelektrode (G1), einer Elektrodenanordnung (G2, G3) zum Abbremsen der Sekundärelektronen und einer Elektrode (G4) zur Beschleunigung der Sekundärelektronen in Richtung eines Detektors, dadurch gekennzeichnet, daß die Elektrodenanordnung zum Abbremsen der Sekundärelektronen (SE) eine auf einem ersten Potential liegende ebene Elektrode (G2) und eine auf der der Probenseite abgewandten Seite der ebenen Elektrode (G2) angeordnete, auf einem zweiten Potential liegende halbkugelförmige Elektrodenanordnung (G3) aufweist, wobei das erste und das zweite Potential so gewählt sind, daß sich im Raumbereich zwischen der Absaugelektrode (G1) und der ebenen Elektrode (G2) und im Raumbereich zwischen der ebenen Elektrode (G2) und der halbkugelförmigen Elektrodenanordnung (G3) jeweils ein die Sekundärelektronen (SE) abbremsendes Gegenfeld (BF, GF) aufbaut.

## Claims

Spectrometer for detecting secondary electrons (SE), which are produced by an electron probe on a target (PR), comprising a suction electrode (G1), an electrode arrangement (G2, G3) for decelerating the secondary electrons and an electrode (G4) for accelerating the secondary electrons in the direction of a detector, characterised in that in order to decelerate the secondary electrons (SE) the electrode arrangement has a plane electrode (G2) which is arranged at a first potential, and a semi-spherical electrode arrangement (G3) which is arranged on the side of the plane electrode (G2) facing away from the target side, and which lies at a second potential, where the first and the second potentials are selected to be such that in the spatial region between the suction electrode (G1) and the plane electrode (G2) and in the spatial region between the plane electrode (G2) and the semi-spherical electrode arrangement (G3) a counter-field (BF, GF), which decelerates the secondary electrons (SE), is respectively formed.

## Revendications

Spectromètre pour détecter des électrons secondaires (SE) engendrés sur un échantillon (PR) par une sonde à électrons, comprenant une électrode d'extraction (G1), un agencement d'électrodes (G2, G3) pour ralentir les électrons secondaires et une électrode (G4) pour accélérer les électrons secondaires en direction d'un détecteur, caractérisé en ce que l'agencement d'électrodes pour ralentir les électrons secondaires (SE) comprend une électrode (G2) plane, portée à un premier potentiel et un agencement d'électrodes (G3) hémisphérique, disposé du côté de l'électrode (G2) plane qui est éloigné de l'échantillon et portée à un second potentiel, les premier et second potentiels étant tels qu'il se forme des champs antagonistes (BF, GF) ralentissant les électrons secondaires (SE) respectivement dans la région de l'espace comprise entre l'électrode d'extraction (G1) et l'électrode (G2) plane et dans la région de l'espace comprise entre l'électrode (G2) plane et l'agencement d'électrodes (G3) hémisphérique.
